# EUROPÄISCHE PATENTSCHRIFT

(11) **EP 3 059 057 B1**
(45) Veröffentlichungstag und Bekanntmachung des Hinweises auf die Patenterteilung: **28.10.2020**
(21) Anmeldenummer: 16000342.2
(22) Anmeldetag: 11.02.2016
(51) Int. Cl.: B28B 7/00, E04G 21/16

(54) **SCHALUNGSSYSTEM ZUR HERSTELLUNG EINER SCHALUNG FÜR EIN BETONFERTIGTEIL**
FRAMEWORK SYSTEM FOR REALISING A FORMWORK FOR A FINISHED CONCRETE PRODUCT
SYSTEME DE COFFRAGE DESTINE A FABRIQUER UN COFFRAGE POUR UN ELEMENT PREFABRIQUE EN BETON

(30) Priorität: 13.02.2015 AT 501132015
(43) Veröffentlichungstag der Anmeldung: 24.08.2016
(73) Patentinhaber: Progress Holding A.G., 39042 Brixen (IT)
(72) Erfinder: Stofner, Helmut, 39058 Sarntal (IT); Hellrigl, Richard Michael, 39042 Brixen (IT)
(74) Vertreter: Torggler & Hofinger Patentanwälte

(56) Entgegenhaltungen:
- EP-A2- 2 017 049
- WO-A1-02/40810
- WO-A1-2007/115355
- Weckenmann: "Shuttering profiles magnet technology accessories constructing the future", , 31. Oktober 2014 (2014-10-31), Seiten 36-37, XP055288454, Gefunden im Internet: URL:http://www.weckenmann.com/media/7189/F ormwork profiles catalogue_10_2014_en.pdf#page=16 [gefunden am 2016-07-14]

## Beschreibung

Die Erfindung betrifft ein Schalungssystem zur Herstellung einer Schalung für ein Betonfertigteil, umfassend Schalungsprofile, die jeweils zwei Längsseiten und zwei dazwischen liegende Stirnseiten aufweisen, wobei die Schalungsprofile in eine erste Gruppe und in eine zweite Gruppe unterteilbar sind, die Schalungsprofile der zweiten Gruppe dazu vorgesehen sind, im Wesentlichen senkrecht zu einem oder mehreren Schalungsprofilen der ersten Gruppe angeordnet zu werden, und zumindest die Schalungsprofile der ersten Gruppe an zumindest einer Längsseite eine abstehende Schrägfläche zur Ausbildung einer Fase in einem Betonfertigteil aufweisen. Die Erfindung betrifft weiterhin eine Schalung aus Schalungsprofilen des erfindungsgemäßen Schalungssystems auf einem Untergrund.

Schalungssysteme gemäß dem Oberbegriff des Anspruchs 1 sind aus der WO-A-02/40810 bekannt. Die Druckschrift EP 2 017 047 B1 offenbart auch ein Schalungssystem zur Herstellung einer Schalung für ein Betonfertigteil. Hierin werden die Schalungsprofile der ersten Gruppe auch als Querabsteller und die Schalungsprofile der zweiten Gruppe als Längsabsteller bezeichnet. Die Schalungsprofile eines solchen Schalungssystems gemäß dem Stand der Technik weisen jeweils an beiden Stirnseiten - betrachtet aus einer Richtung senkrecht zu einer der Längsseiten - eine Aussparung zur Aufnahme der Schrägfläche eines Schalungsprofils aus der ersten Gruppe auf. Reiht man nun mehrere Schalungsprofile der zweiten Gruppe, also der Längsabsteller, hintereinander, um eine bestimmte Gesamtlänge zu erreichen, so ergeben sich an den Stellen, an denen die Stirnseiten aneinander stoßen, Lücken, in die Beton hineinquellen kann. Dies hinterlässt Abdrücke im Betonfertigteil, die den ästhetischen Gesamteindruck stören. Bei dreieckigen Aussparungen ergeben sich Lücken, die in der Figur 1 mit strichpunktierten Linien 49 angedeutet sind.

Ein Lösungsansatz besteht darin, die Lücken manuell mit einem Füllmaterial, z.B. Styropor, zu verschließen. Damit ist ein Klebeschritt verbunden. Beim Entfernen der Schalungsprofile nach dem Aushärten des Betons muss der Füllstoff von den Schalungsprofilen wieder entfernt werden. Mit diesen Schritten ist somit ein erheblicher Aufwand verbunden, zumal in einer Schalung eine Reihe solcher Lücken verschlossen werden muss.

Die EP 2 255 938 A2 offenbart solche Sonderschalungselemente aus Styropor, die individuell je nach Schalung zugeschnitten werden, um Lücken zu füllen. Bei diesen Sonderschalungselementen handelt es sich um Einwegschalungselemente.

Die objektive technische Aufgabe besteht nun darin, ein Schalungssystem anzugeben, bei welchem die beschriebenen Nachteile des Standes der Technik vermieden werden, und mit dem es insbesondere möglich ist, eine lückenlose Schalung herzustellen.

Diese Aufgabe wird durch die Merkmale des unabhängigen Anspruchs 1 gelöst.

Es ist also erfindungsgemäß vorgesehen, dass die zweite Gruppe an Schalungsprofilen in eine erste Untergruppe, eine zweite Untergruppe und eine dritte Untergruppe unterteilbar ist, wobei die Schalungsprofile der ersten Untergruppe an genau einer ersten Stirnseite - betrachtet aus einer Richtung senkrecht zu einer der Längsseiten - eine Aussparung zur Aufnahme der Schrägfläche eines Schalungsprofils aus der ersten Gruppe aufweisen, die Schalungsprofile der zweiten Untergruppe an genau einer, der ersten Stirnseite gegenüberliegenden zweiten Stirnseite - betrachtet aus einer Richtung senkrecht zu einer der Längsseiten - eine Aussparung zur Aufnahme der Schrägfläche eines Schalungsprofils aus der ersten Gruppe aufweisen, und die Schalungsprofile der dritten Untergruppe an keiner der beiden Stirnseiten - betrachtet aus einer Richtung senkrecht zu einer der Längsseiten - eine Aussparung zur Aufnahme der Schrägfläche eines Schalungsprofils aus der ersten Gruppe aufweisen.

Kombiniert man für eine Schalung jeweils ein Schalungsprofil aus der ersten Untergruppe mit einem zweiten Schalungsprofil aus der zweiten Untergruppe und gegebenenfalls einem oder mehreren dazwischen liegenden Schalungsprofilen aus der dritten Untergruppe, und richtet das Schalungsprofil der ersten Untergruppe und das Schalungsprofil der zweiten Untergruppe derart aus, dass diejenige Stirnseite, welche die Aussparung zur Aufnahme der Schrägfläche eines Schalungsprofils aus der ersten Gruppe aufweist, nach außen, also in Richtung der (eine Schrägfläche aufweisende) Längsseite eines Querabsteller, weist, so sind die Schnittstellen zwischen den Schalungsprofilen lückenlos (vergleiche Figur 1).

Im Unterschied zu den in der EP 2 255 938 A2 offenbarten Sonderschalungselementen ist das Schalungssystem der vorliegenden Erfindung wiederverwendbar und besteht aus Schalungsprofilen festgelegter Längen. Das bedeutet, dass die Schalungsprofile nicht immer individuell für eine bestimmte Schalung angefertigt werden müssen, sondern dass sich aus dem System von Schalungsprofilen jede beliebige Schalung, insbesondere zentimetergenau, aufbauen lässt.

Gemäß einer bevorzugten Ausführungsform der Erfindung ist es vorgesehen, dass die Schalungsprofile der zweiten Gruppe an einer Längsseite, vorzugsweise an genau einer Längsseite, eine abstehende Schrägfläche zur Ausbildung einer Fase in einem Betonfertigteil aufweisen.

Für den Fall, dass an genau einer Längsseite eine abstehende Schrägfläche zur Ausbildung einer Fase in einem Betonfertigteil vorgesehen ist, können die Schalungsprofile entweder dazu verwendet werden, Betonfertigteile ohne Fase herzustellen oder Betonfertigteile mit einer Fase herzustellen. Sie müssen hierzu nur um 180° gedreht werden. Außerdem lassen sich die Schalungsprofile der ersten und der zweiten Untergruppe in diesem Fall gut voneinander unterscheiden, da sie nur an einer der Längsseiten eine abstehende Schrägfläche aufweisen und insofern nicht symmetrisch ausgebildet sind, sodass sich die beiden Stirnseiten durch ihre Anordnung in Bezug auf die die Schrägfläche aufweisende Längsseite auszeichnen. Eine besonders günstig hat es sich erwiesen, wenn die erste Untergruppe Schalungsprofile mit Längen von 49, 50, 51, 52, 53, 54 und 55 cm umfasst und/oder die zweite Untergruppe Schalungsprofile mit Längen von 49, 56, 63, 70, 77, 84 und 91 cm umfasst und/oder die dritte Untergruppe Schalungsprofile mit Längen von 49, 98, 147, 196 und 294 cm umfasst. Das ist deshalb besonders vorteilhaft, da man auf diese Weise relativ wenige Schalungsprofile unterschiedlicher Länge benötigt, um zentimetergenau sämtliche Gesamtlängen ab 98 cm zu realisieren (vergleiche Figur 8). Weitere vorteilhafte Ausführungsformen der Erfindung sind in den abhängigen Ansprüchen 6 bis 9 definiert.

Schutz wird auch begehrt für eine Schalung aus Schalungsprofilen des erfindungsgemäßen Schalungssystems auf einem Untergrund.

Vorteilhafterweise besteht die Schalung dabei wenigstens aus einem Schalungsprofil aus der ersten Untergruppe, gegebenenfalls einem oder mehreren dazwischen angeordneten Schalungsprofilen aus der dritten Untergruppe und einem Schalungsprofil aus der zweiten Untergruppe, wobei die Schalungsprofile derart relativ zueinander ausgerichtet sind, dass die beiden Längsseiten jeweils im Wesentlichen in derselben Ebene liegen und diejenige Stirnseite des Schalungsprofils aus der ersten Untergruppe und diejenige Stirnseite des Schalungsprofils aus der zweiten Untergruppe, welche die Aussparung aufweist, jeweils nach außen gerichtet ist.

Ergänzend kann es vorgesehen sein, dass jeweils ein Schalungsprofil aus der ersten Gruppe mit einer Längsseite der nach außen gerichteten Stirnseite des Schalungsprofils aus der ersten bzw. der zweiten Untergruppe zugewandt angeordnet ist.

Derartige Schalungen sind im Wesentlichen lückenlos ausgebildet.

Weitere Einzelheiten und Vorteile der vorliegenden Erfindung werden anhand der Figurenbeschreibung unter Bezugnahme auf die Zeichnungen im Folgenden näher erläutert. Dabei zeigt:
- Fig. 1: eine Schalung in einer bevorzugten Ausführungsform,
- Fig. 2: eine schematische Darstellung des erfindungsgemäßen Schalungssystems in einer bevorzugten Ausführungsform,
- Fig. 3a) bis 3e): verschiedene Ansichten eines Schalungsprofils aus der ersten Untergruppe des in der Figur 2 dargestellten Schalungssystems,
- Fig. 4a) bis 4d): verschiedene Ansichten eines Schalungsprofils aus der zweiten Untergruppe des in der Figur 2 dargestellten Schalungssystems,
- Fig. 5a) und 5b): zwei Ansichten eines Schalungsprofils aus der dritten Untergruppe des in der Figur 2 dargestellten Schalungssystems,
- Fig. 6a) bis 6c): drei Ansichten eines Schalungsprofils aus der ersten Gruppe des in der Figur 2 dargestellten Schalungssystems,
- Fig. 7a) und 7b): eine Querschnittsansicht eines Schalungsprofils zur Illustration der Wirkungsweise des Mittels zur lösbaren Fixierung eines Schalungsprofils auf einem Untergrund, wobei die Teilfiguren a) und b) zwei unterschiedliche Stellungen dieses Mittels zeigen, und
- Fig. 8: ein schematisches Diagramm zur Illustration der Kombinationsmöglichkeiten der Schalungsprofile des in der Figur 2 dargestellten Schalungssystems.

Figur 1 zeigt in einer perspektivischen Ansicht eine Schalung 61 aus zwei Schalungsprofilen 25 aus der ersten Gruppe 2 (vergleiche Figur 2) und drei dazwischen angeordneten Schalungsprofilen 7, 65 und 14 aus der zweiten Gruppe 3, wobei das Schalungsprofil 7 der ersten Untergruppe 4, das Schalungsprofil 65 der dritten Untergruppe 6 und das Schalungsprofil 14 der zweiten Untergruppe 5 entstammt. Die Schalung 61 ist auf einem Untergrund 39 angeordnet. Die Schalungsprofile 7, 65 und 14 sind derart relativ zueinander angeordnet, dass jeweils ihre Längsseiten 27 und 28 (vergleiche z.B. Figur 3) im Wesentlichen in derselben Ebene liegen und diejenige Stirnseite 32 des Schalungsprofils 7 aus der ersten Untergruppe und diejenige Stirnseite 31 des Schalungsprofils 14 aus der zweiten Untergruppe, welche die Aussparung 36 (gestrichelt eingezeichnet) aufweist, jeweils nach außen gerichtet, d.h. der Längsseite 29 bzw. 30 der Schalungsprofile 25 zugewandt ist. In den Aussparungen 36 sind die von den Längsseiten 29 bzw. 30 der Schalungsprofile 25 abstehenden Schrägflächen 35 angeordnet. Insgesamt ergibt sich auf diese Weise eine lückenlose Schalung 61. Im Vergleich dazu lagen im Stand der Technik an den Schnittstellen zwischen den Schalungsprofilen 7 und 65 und 65 und 14 Lücken vor, die mit strichpunktierten Linien eingezeichnet sind.

Die Schrägflächen 35 stehen unter einem Winkel 37 von ca. 45° von den Längsseiten 29, 30 ab und weisen in einem Querschnitt parallel zu einer Stirnseite eine Länge 38 von ca. 15 mm auf. Eine entsprechende Schrägfläche 35 weisen auch die Schalungsprofile 7, 65 und 14 an der Längsseite 27 auf.

Alle Schalungsprofile sind in einem Querschnitt parallel zu einer Stirnseite im Wesentlichen U-förmig ausgebildet.

Sie weisen weiterhin jeweils eine dem Untergrund 39 zugewandte Unterseite und eine davon beabstandete Oberseite 43 bzw. 42 auf. Es ist ersichtlich, dass die Schrägflächen 35 und die Aussparung 36 zur Aufnahme einer der Schrägflächen an die jeweilige Unterseite der Schalungsprofile angrenzend an der Längsseite bzw. an der Stirnseite ausgebildet sind.

Die Schalungsprofile bestehen im Wesentlichen aus Stahl.

Figur 2 zeigt in einer schematischen Darstellung ein erfindungsgemäßes Schalungssystem 1 gemäß einer bevorzugten Ausführungsform: Das Schalungssystem unterteilt sich in eine erste Gruppe 2 von Schalungsprofile 25, 26 und in eine zweite Gruppe 3 von Schalungsprofile 7, 8, 9, 10, 11, 12, 13, 14, 15, 16, 17, 18, 19, 20, 21, 22, 23, 24 und 65 wobei die Schalungsprofile der zweiten Gruppe dazu vorgesehen sind, im Wesentlichen senkrecht zu einem oder mehreren Schalungsprofilen der ersten Gruppe angeordnet zu werden. Die Schalungsprofile der ersten Gruppe werden auch als Querabsteller und die Schalungsprofile der zweiten Gruppe als Längsabsteller bezeichnet. Die Schalungsprofile der ersten Gruppe 2 weisen jeweils an genau einer oder an beiden Längsseiten eine abstehende Schrägfläche zur Ausbildung einer Fase in einem herzustellenden Betonfertigteil auf. Die Schalungsprofile der zweiten Gruppe 3 weisen an genau einer Längsseite eine abstehende Schrägfläche zur Ausbildung einer Fase in einem herzustellenden Betonfertigteil auf.

Wenn die Schalungsprofile nur an genau einer Längsseite eine abstehende Schrägfläche aufweisen, so können sie entweder dazu verwendet werden, Betonfertigteile ohne Fase herzustellen oder Betonfertigteile mit einer Fase herzustellen. Sie müssen hierzu nur um 180° gedreht werden.

Die zweite Gruppe 3 der Schalungsprofile ist in eine erste Untergruppe 4, eine zweite Untergruppe 5 und eine dritte Untergruppe 6 unterteilt, wobei die Schalungsprofile 7, 8, 9, 10, 11, 12, 13 der ersten Untergruppe 4 an genau einer, ersten Stirnseite eine Aussparung zur Aufnahme der Schrägfläche eines Schalungsprofils aus der ersten Gruppe aufweisen, die Schalungsprofile 14, 15, 16, 17, 18, 19, 20 der zweiten Untergruppe 5 an genau einer, der ersten der Stirnseite gegenüberliegenden zweiten Stirnseite eine Aussparung zur Aufnahme der Schrägfläche eines Schalungsprofils aus der ersten Gruppe aufweisen und die Schalungsprofile 21, 22, 23, 24, 65 der dritten Untergruppe 6 an keiner der beiden Stirnseiten eine Aussparung zur Aufnahme der Schrägfläche eines Schalungsprofils aus der ersten Gruppe aufweisen.

Die Schalungsprofile aus der ersten und der zweiten Untergruppe lassen sich deshalb voneinander unterscheiden, da sie nur an einer der Längsseiten eine abstehende Schrägfläche aufweisen und insofern nicht symmetrisch ausgebildet sind, sodass sich die beiden Stirnseiten durch ihre Anordnung in Bezug auf die die Schrägfläche aufweisende Längsseite auszeichnen.

Das mit dem Bezugszeichen 7 versehene Schalungsprofil der ersten Untergruppe 4 weist eine Länge von 49 cm auf. Die mit dem Bezugszeichen 8, 9, 10, 11, 12 und 13 bezeichneten Schalungsprofile weisen entsprechend eine Länge von 50, 51, 52, 53, 54 und 55 cm auf. Die mit den Bezugszeichen 14, 15, 16, 17, 18, 19 und 20 bezeichneten Schalungsprofile der zweiten Untergruppe 5 weisen eine Länge von 49, 56, 63, 70, 77, 84 und 91 cm auf. Die mit den Bezugszeichen 21, 22, 23, 24 und 65 bezeichneten Schalungsprofile der dritten Untergruppe 6 weisen eine Länge von 98, 147, 196, 294 und 49 cm auf.

Wie aus der Figur 8 hervorgeht, lassen sich mit diesem Satz von Schalungsprofilen aus der zweiten Gruppe zentimetergenau sämtliche Längen ab 98 cm realisieren, wobei in der Figur 8 die Gesamtlängen 60 zwischen 103 und 247 cm dargestellt sind. Es muss jeweils immer nur ein Schalungsprofil aus der ersten Untergruppe 4 mit einem Schalungsprofil aus der zweiten Untergruppe 5 und dazwischen gegebenenfalls einem oder mehreren Schalungsprofilen aus der dritten Untergruppe 6 kombiniert werden.

Die Teilfiguren a) bis e) der Figur 3 zeigen ein Schalungsprofil 7, 8, 9, 10, 11, 12 bzw. 13 aus der ersten Untergruppe 4 der zweiten Gruppe 3 von Schalungsprofilen (vergleiche Figur 2). Die Schalungsprofile dieser Untergruppe unterscheiden sich im Wesentlichen nur in ihrer Länge 51 voneinander, wobei zur Realisierung unterschiedlicher Längen 51 der in der Teilfigur b) eingezeichnete Abstand 54 zwischen den beiden Mitteln 44 zur lösbaren Fixierung der Schalungsprofile auf einem Untergrund unterschiedlich groß gewählt wird.

Die Teilfigur a) der Figur 3 zeigt eine perspektivische Ansicht, die Teilfigur b) eine Querschnittsansicht in Längsrichtung und die Teilfigur c) eine Querschnittsansicht entlang der in der Figur b) gestrichelt eingezeichneten Schnittebene 62 parallel zu einer der Stirnseiten 31 bzw. 32. Teilfigur d) zeigt eine Draufsicht von oben und Teilfigur e) einen vergrößerten Ausschnitt aus dem Endbereich des Schalungsprofils, der in der Teilfigur d) gestrichelt markiert ist.

Ein Schalungsprofil aus dieser Untergruppe - und den anderen Untergruppen - ist im Querschnitt parallel zu einer der Stirnseiten im Wesentlichen U-förmig ausgebildet und weist eine Unterseite 40 und eine Oberseite 42, zwei Stirnseiten 31 und 32 und zwei dazwischenliegende Längsseiten 27 und 28 auf, wobei an einer der Längsseiten eine abstehende Schrägfläche 35 und an der Stirnseite 32, betrachtet aus einer Richtung senkrecht zu einer der Längsseiten, eine Aussparung 36 zur Aufnahme einer Schrägfläche eines Schalungsprofiles aus der ersten Gruppe vorgesehen ist.

Darüber hinaus sind zwei Mittel 44 zur Fixierung der Schalungsprofile auf einem ferromagnetischen Untergrund vorgesehen, wobei die Mittel ein in Gebrauchslage der Schalungsprofile von ihrer Oberseite 42 zugängliches Betätigungselement 45 sowie Magnetmittel 46 umfassen, die in einer ersten und in einer zweiten Betriebsstellung anordenbar sind, wobei die Magnetmittel in der ersten Betriebsstellung einen ersten Abstand 47 zum Untergrund (vergleiche Figur 7b)) und in einer zweiten Betriebsstellung einen zweiten Abstand 48 zum Untergrund (vergleiche Figur 7a)) ungleich dem ersten Abstand aufweisen, und wobei der zweite Abstand 48 gleich Null ist. Zur Bewegung der Magnetmittel 46 von der ersten in die zweite Betriebsstellung bzw. umgekehrt, ist das Betätigungselement 45 vorgesehen.

Das Betätigungselement 45 bietet daneben eine Angriffsmöglichkeit, um die Schalungsprofile automatisiert einem Magazin entnehmen und auf dem Untergrund positionieren zu können. Zur Halterung in dem Magazin weisen die Schalungsprofile an ihrer Oberseite 42 an jedem ihrer Enden U-förmige Einschnitte 50 auf.

Es sei darauf hingewiesen, dass die in der Figur 1 dargestellten Schalungsprofile 25, 7, 65 und 14 dahingehend vereinfacht dargestellt sind, dass die Magazinaufnahmen 50 und die Mittel 44 zur lösbaren Fixierung der Schalungsprofile auf einem Untergrund weggelassen wurden. Weiterhin sei darauf hingewiesen, dass die in den nachfolgenden Figuren 4 bis 6 dargestellten Mittel zur lösbaren Fixierung identisch zu den bei den Schalungsprofilen gemäß der Figur 3 vorgesehenen Mitteln zur lösbaren Fixierung ausgebildet sind.

In den Figuren 4a) bis d) ist ein Schalungsprofil 14, 15, 16, 17, 18, 19 bzw. 20 aus der zweiten Untergruppe 5 der zweiten Gruppe 3 (vergleiche Figur 2) dargestellt, wobei sich die Schalungsprofile dieser Untergruppe im Wesentlichen dadurch voneinander unterscheiden, dass sie eine unterschiedliche Länge 52 aufweisen. Die unterschiedlichen Längen werden dadurch realisiert, dass der Abstand 55 zwischen den Mitteln 44 zur lösbaren Fixierung unterschiedlich groß gewählt wird. Die Teilfigur a) zeigt wiederum eine perspektive Ansicht, die Teilfigur b) eine Querschnittsansicht in Längsrichtung, die Teilfigur c) eine Querschnittsansicht entlang der in der Teilfigur b) gestrichelt eingezeichneten Schnittebene 63 und die Teilfigur d) eine Draufsicht von oben.

Der wesentliche Unterschied zwischen den Schalungsprofilen aus der ersten Untergruppe (vergleiche Figur 3) und den Schalungsprofilen aus der zweiten Untergruppe gemäß der Figur 4 besteht darin, dass die Aussparung 36 zur Aufnahme einer Schrägfläche eines Schalungsprofils aus der ersten Gruppe nicht an der Stirnseite 32, sondern an der gegenüberliegenden Stirnseite 31 ausgebildet ist.

Zu der Aussparung 36 sei allgemein noch angemerkt, dass, da die Schalungsprofile im Querschnitt U-förmig ausgebildet sind, die Aussparung darin besteht, dass die dem Untergrund zugewandten Ecken des "U's" an der Stirnseite 31 abgeschrägt sind und zwar unter demselben Winkel in Bezug auf die Stirnseite 31, unter dem die Schrägflächen von den Längsseiten abstehen. Die Länge der zwischen der Stirnseite und der Unterseite der Schalungsprofile verlaufenden Schrägfläche ist unwesentlich größer als die Länge der Schrägfläche in einem Querschnitt parallel zur Stirnseite, sodass sich insgesamt eine - in ihrer Geometrie - zur Schrägfläche korrespondierende Aussparung ergibt. Die Aussparung und die Schrägflächen sind bei allen Schalungsprofilen identisch ausgebildet. In der Figur 6b) ist der Winkel der die Aussparung begrenzenden Schrägfläche mit dem Bezugszeichen 59 und ihre Länge mit dem Bezugszeichen 58 versehen.

Die Figuren 5a) und b) zeigen Schalungsprofile 21, 22, 23, 24 und 65 der dritten Untergruppe 6 (vgl. Figur 2), die im Gegensatz zu den Schalungsprofilen der Untergruppen 1 und 2 an ihren Stirnseiten 31 und 32 keine Aussparungen aufweisen. Ansonsten sind die Schalungsprofile dieser Untergruppe ähnlich wie die Schalungsprofile der anderen Untergruppen ausgebildet. Da es sich um Schalungsprofile mit einer vergleichsweise großen Längen 53 handelt, wobei unterschiedliche Längen durch Variationen des in der Teilfigur a) eingezeichneten Abstands 56 zustande kommen, sind bei diesen Schalungsprofilen noch im Querschnitt betrachtet dreieckige Verstrebungen 64 vorgesehen.

Die Figuren 6a) bis c) zeigen einen Schalungsprofile 26 aus der ersten Gruppe 2 (vergleiche Figur 2) mit einer Gesamtlänge 57 von 300 cm. Im Gegensatz zu den in der Figur 1 gezeigten Schalungsprofilen 25 weist das Schalungsprofil 26 in diesem Fall nur an der Längsseite 29 eine abstehende Schrägfläche 35 auf. Gleichzeitig sind an beiden Stirnseiten 33 und 34 Aussparungen 36 vorgesehen. Aufgrund seiner Länge weist das dargestellte Schalungsprofil drei Mittel 44 zur lösbaren Fixierung des Schalungsprofils auf einem Untergrund und mehrere Verstrebungen 64 auf. Teilfigur 6b) zeigt einen vergrößerten Ausschnitt eines der Enden des Schalungsprofils, wobei der dargestellte Ausschnitt in der Teilfigur a) gestrichelt dargestellt ist. Anhand dieses Ausschnitts lässt sich die Formgebung der Aussparung 36, die bei den Schalungsprofilen der zweiten Gruppe, die eine Aussparung aufweisen, identisch ausgebildet sind, nachvollziehen. Die einem Untergrund zugewandte Unterseite des Schalungsprofils ist mit dem Bezugszeichen 41 und die Oberseite mit dem Bezugszeichen 43 versehen.

## Patentansprüche

1. Schalungssystem (1) zur Herstellung einer Schalung für ein Betonfertigteil, umfassend Schalungsprofile (7 bis 26, 65), die jeweils zwei Längsseiten (27, 28, 29, 30) und zwei dazwischen liegende Stirnseiten (31, 32, 33, 34) aufweisen, wobei die Schalungsprofile in eine erste Gruppe (2) und in eine zweite Gruppe (3) unterteilbar sind, die Schalungsprofile (7 bis 24, 65) der zweiten Gruppe (3) dazu vorgesehen sind, im Wesentlichen senkrecht zu einem oder mehreren Schalungsprofilen (25, 26) der ersten Gruppe (2) angeordnet zu werden, und zumindest die Schalungsprofile (25, 26) der ersten Gruppe (2) an zumindest einer Längsseite (29, 30) eine abstehende Schrägfläche (35) zur Ausbildung einer Fase in einem Betonfertigteil aufweisen, wobei die zweite Gruppe (3) an Schalungsprofilen (7 bis 24, 65) in eine erste Untergruppe (4), eine zweite Untergruppe (5) und eine dritte Untergruppe (6) unterteilbar ist, wobei die Schalungsprofile (7 bis 13) der ersten Untergruppe (4) an genau einer ersten Stirnseite (32) betrachtet aus einer Richtung senkrecht zu einer der Längsseiten (27, 28) eine Aussparung (36) zur Aufnahme der Schrägfläche eines Schalungsprofils aus der ersten Gruppe (2) aufweisen, die Schalungsprofile (14 bis 20) der zweiten Untergruppe (5) an genau einer, der ersten Stirnseite (32) gegenüberliegenden zweiten Stirnseite (31) betrachtet aus einer Richtung senkrecht zu einer der Längsseiten (27, 28) eine Aussparung (36) zur Aufnahme der Schrägfläche eines Schalungsprofils aus der ersten Gruppe (2) aufweisen, und die Schalungsprofile (21 bis 24, 65) der dritten Untergruppe (6) an keiner der beiden Stirnseiten (31, 32) betrachtet aus einer Richtung senkrecht zu einer der Längsseiten (27, 28) eine Aussparung zur Aufnahme der Schrägfläche eines Schalungsprofils aus der ersten Gruppe (2) aufweisen, wobei das Schalungssystem (1) aus Schalungsprofilen (7 bis 26, 65) festgelegter Längen besteht, sodass sich aus dem Schalungssystem (1) aus Schalungsprofilen (7 bis 26, 65) jede beliebige Schalung, insbesondere zentimetergenau, aufbauen lässt, **dadurch gekennzeichnet, dass** die Schalungsprofile jeweils wenigstens ein Mittel (44) zur lösbaren Fixierung der Schalungsprofile auf einem Untergrund (39) aufweisen, wobei die Mittel (44) zur lösbaren Fixierung ein in Gebrauchslage der Schalungsprofile von ihrer Oberseite (42, 43) zugängliches Betätigungselement (45) umfassen.

2. Schalungssystem (1) nach Anspruch 1, wobei die Schalungsprofile (7 bis 24, 65) der zweiten Gruppe (3) an einer Längsseite (27, 28), vorzugsweise an genau einer Längsseite (27), eine abstehende Schrägfläche (35) zur Ausbildung einer Fase in einem Betonfertigteil aufweisen.

3. Schalungssystem (1) nach Anspruch 1 oder 2, wobei die erste Untergruppe (4) Schalungsprofile (7 bis 13) mit Längen (51) von 49, 50, 51, 52, 53, 54 und 55 cm umfasst.

4. Schalungssystem (1) nach einem der Ansprüche 1 bis 3, wobei die zweite Untergruppe (5) Schalungsprofile (14 bis 20) mit Längen (52) von 49, 56, 63, 70, 77, 84 und 91 cm umfasst.

5. Schalungssystem (1) nach einem der Ansprüche 1 bis 4, wobei die dritte Untergruppe (6) Schalungsprofile (21 bis 24, 65) mit Längen (53) von 49, 98, 147, 196 und 294 cm umfasst.

6. Schalungssystem (1) nach einem der Ansprüche 1 bis 5, wobei die Schrägfläche (35) zur Ausbildung einer Fase in einem Betonfertigteil unter einem Winkel (37) von ca. 45° von der Längsseite (27, 29, 30) eines Schalungsprofils (7 bis 13, 21 bis 26, 65) absteht und in einem Querschnitt parallel zur Stirnseite bevorzugt eine Länge (38) zwischen 10 und 20 mm, besonders bevorzugt von ca. 15 mm, aufweist.

7. Schalungssystem (1) nach einem der Ansprüche 1 bis 6, wobei die Aussparung (36) zur Aufnahme der Schrägfläche eines Schalungsprofils aus der ersten Gruppe (2) im Wesentlichen korrespondierend zur Geometrie (37, 38) der Schrägfläche (35) ausgebildet ist.

8. Schalungssystem (1) nach einem der Ansprüche 1 bis 7, wobei die Schalungsprofile (7 bis 26, 65) in ihrer Gebrauchslage auf einem Untergrund (39) anordenbar sind, jeweils eine dem Untergrund zugewandte Unterseite (40, 41) und eine davon beabstandete Oberseite (42, 43) aufweisen, und die Schrägfläche (35) und die Aussparung (36) zur Aufnahme der Schrägfläche an die jeweilige Unterseite der Schalungsprofile angrenzend an der Längsseite bzw. an der Stirnseite ausgebildet sind.

9. Schalungssystem (1) nach einem der Ansprüche 1 bis 8, wobei die Mittel (44) zur lösbaren Fixierung Magnetmittel (46) umfassen, die in einer ersten und in einer zweiten Betriebsstellung anordenbar sind, wobei die Magnetmittel in der ersten Betriebsstellung einen ersten Abstand (47) zum Untergrund und in der zweiten Betriebsstellung einen zweiten Abstand (48) zum Untergrund, ungleich dem ersten Abstand, aufweisen, und wobei der zweite Abstand vorzugsweise gleich Null ist.

10. Schalung (61) aus Schalungsprofilen (7 bis 26, 65) des Schalungssystems (1) gemäß einem der Ansprüche 1 bis 9 auf einem Untergrund (39).

11. Schalung (61) nach Anspruch 10, bestehend wenigstens aus einem Schalungsprofil (7 bis 13) aus der ersten Untergruppe (4) und einem Schalungsprofil (14 bis 20) aus der zweiten Untergruppe (5), wobei die Schalungsprofile (7 bis 20) derart relativ zueinander ausgerichtet sind, dass die beiden Längsseiten (27, 28) jeweils im Wesentlichen in derselben Ebene liegen und diejenige Stirnseite (32) des Schalungsprofils aus der ersten Untergruppe und diejenige Stirnseite (31) des Schalungsprofils aus der zweiten Untergruppe, welche die Aussparung (36) aufweist, jeweils nach außen gerichtet ist.

12. Schalung (61) nach Anspruch 11, wobei zwischen dem Schalungsprofil (7 bis 13) aus der ersten Untergruppe (4) und dem Schalungsprofil (14 bis 20) aus der zweiten Untergruppe (5) wenigstens ein Schalungsprofil (21 bis 24, 65) aus der dritten Untergruppe (6) angeordnet ist.

13. Schalung (61) nach Anspruch 11 oder 12, wobei jeweils ein Schalungsprofil (25, 26) aus der ersten Gruppe (2) mit einer Längsseite (29, 30) der nach außen gerichteten Stirnseite (32, 31) des Schalungsprofils aus der ersten bzw. der zweiten Untergruppe zugewandt angeordnet ist.

## Claims

1. A formwork system (1) for producing a formwork for a precast concrete component including formwork profiles (7 to 26, 65) which each have two longitudinal sides (27, 28, 29, 30) and two end sides (31, 32, 33, 34) therebetween, wherein the formwork profiles can be subdivided into a first group (2) and a second group (3) and the formwork profiles (7 to 24, 65) of the second group (3) are provided to be arranged substantially perpendicularly to one or more formwork profiles (25, 26) of the first group (2) and at least the formwork profiles (25, 26) of the first group (2) at at least one longitudinal side (29, 30) have a projecting inclined surface (35) for forming a bevel in a precast concrete component, wherein the second group (3) of formwork profiles (7 to 24, 65) can be subdivided into a first subgroup (4), a second subgroup (5) and a third subgroup (6), wherein the formwork profiles (7 to 13) of the first subgroup (4) at precisely one first end side (32) viewed from a direction perpendicular to one of the longitudinal sides (27, 28) have a recess (36) for receiving the inclined surface of a formwork profile from the first group (2), the formwork profiles (14 to 20) of the second subgroup (5) at precisely one end side (31) opposite to the first end side (32) viewed from a direction perpendicular to one of the longitudinal sides (27, 28) have a recess (36) for receiving the inclined surface of a formwork profile from the first group (2), and the formwork profiles (21 to 24, 65) of the third subgroup (6) at none of the two end sides (31, 32) viewed from a direction perpendicular to one of the longitudinal sides (27, 28) have a recess for receiving the inclined surface of a formwork profile from the first group (2), wherein the formwork system (1) comprises formwork profiles (7 to 26, 65) of fixed lengths so that any desired formwork can be built up from the formwork system (1) comprising formwork profiles (7 to 26, 65), in particular to centimetre accuracy, **characterised in that** the formwork profiles each have at least one means (44) for releasably fixing the formwork profiles on a substrate (39), wherein the releasable fixing means (44) include an actuating element (45) which in the position of use of the formwork profiles is accessible from the top side (42, 43) thereof.

2. The formwork system (1) according to claim 1 wherein the formwork profiles (7 to 24, 65) of the second group (3) at a longitudinal side (27, 28), preferably at precise one longitudinal side (27), have a projecting inclined surface (35) for forming a bevel in a precast concrete component.

3. The formwork system (1) according to claim 1 or claim 2 wherein the first subgroup (4) includes formwork profiles (7 to 13) of lengths (51) of 49, 50, 51, 52, 53, 54 and 55 cm.

4. The formwork system (1) according to one of claims 1 to 3 wherein the second subgroup (5) includes formwork profiles (14 to 20) of lengths (52) of 49, 56, 63, 70, 77, 84 and 91 cm.

5. The formwork system (1) according to one of claims 1 to 4 wherein the third subgroup (6) includes formwork profiles (21 to 24, 65) of lengths (53) of 49, 98, 147, 196 and 294 cm.

6. The formwork system (1) according to one of claims 1 to 5 wherein the inclined surface (35) for forming a bevel in a precast concrete component projects at an angle (37) of about 45 degrees from the longitudinal side (27, 29, 30) of a formwork profile (7 to 13, 21 to 26, 65) and in a cross-section parallel to the end side is preferably of a length (38) of between 10 and 20 mm, particularly preferably about 15 mm.

7. The formwork system (1) according to one of claims 1 to 6 wherein the recess (36) for receiving the inclined surface of a formwork profile from the first group (2) is of a configuration substantially corresponding to the geometry (37, 38) of the inclined surface (35).

8. The formwork system (1) according to one of claims 1 to 7 wherein in their position of use the formwork profiles (7 to 26, 65) can be arranged on a substrate (39), and respectively have an underside (40, 41) facing towards the substrate and a top side (42, 43) spaced therefrom, and the inclined surface (35) and the recess (36) for receiving the inclined surface are provided at the respective underside of the formwork profiles adjoining the longitudinal side and the end side respectively.

9. The formwork system (1) according to one of claims 1 to 8 wherein the releasable fixing means (44) include magnet means (46) which can be arranged in a first and a second operating position and wherein the magnet means in the first operating position are at a first spacing (47) relative to the substrate and in the second operating position a second spacing (48) relative to the substrate different from the first spacing and wherein the second spacing is preferably equal to zero.

10. The formwork (61) comprising formwork profiles (7 to 26, 65) of the formwork system (1) according to one of claims 1 to 9 on a substrate (39).

11. The formwork (61) according to claim 10 comprising at least a formwork profile (7 to 13) from the first subgroup (4) and a formwork profile (14 to 20) from the second subgroup (5), wherein the formwork profiles (7 to 20) are so oriented relative to each other that the two longitudinal sides (27, 28) respectively lie substantially in the same plane and that end side (32) of the formwork profile from the first subgroup and that end side (31) of the formwork profile from the second group which has the recess (36) is respectively directed outwardly.

12. The formwork (61) according to claim 11 wherein arranged between the formwork profile (7 to 13) from the first subgroup (4) and the formwork profile (14 to 20) from the second subgroup (5) is at least one formwork profile (21 to 24, 65) from the third subgroup (6).

13. The formwork (61) according to claim 11 or claim 12 wherein a respective formwork profile (25, 26) from the first group (2) is arranged with a longitudinal side (29, 30) of the outwardly directed end side (32, 31) of the formwork profile from the first and the second subgroup respectively.

## Revendications

1. Système de coffrage (1) pour la fabrication d'un coffrage pour une pièce préfabriquée en béton, comprenant des profilés de coffrage (7 à 26, 65) qui présentent respectivement deux côtés longitudinaux (27, 28, 29, 30) et deux côtés transversaux (31, 32, 33, 34) se trouvant entre eux, dans lequel les profilés de coffrage peuvent être séparés en un premier groupe (2) et en un deuxième groupe (3), les profilés de coffrage (7 à 24, 65) du deuxième groupe (3) sont prévus afin d'être agencés sensiblement perpendiculairement à un ou plusieurs profilés de coffrage (25, 26) du premier groupe (2), et au moins les profilés de coffrage (25, 26) du premier groupe (2) présentent à au moins un côté longitudinal (29, 30) une surface oblique en saillie (35) pour la réalisation d'un biseau dans une partie préfabriquée en béton, dans lequel
le deuxième groupe (3) de profilés de coffrage (7 à 24, 65) peut être séparé en un premier sous-groupe (4), un deuxième sous-groupe (5) et un troisième sous-groupe (6), dans lequel les profilés de coffrage (7 à 13) du premier sous-groupe (4) présentent, précisément à un premier côté transversal (32) considéré depuis un sens perpendiculaire à un des côtés longitudinaux (27, 28), un redan (36) pour la réception de la surface oblique d'un profilé de coffrage du premier groupe (2), les profilés de coffrage (14 à 20) du deuxième sous-groupe (5) présentent, précisément à un deuxième côté transversal (31) opposé au premier côté transversal (32) considéré depuis un sens perpendiculaire à un des côtés longitudinaux (27, 28), un redan (36) pour la réception de la surface oblique d'un profilé de coffrage du premier groupe (2), et les profilés de coffrage (21 à 24, 65) du troisième sous-groupe (6) ne présentent, à aucun des deux côtés transversaux (31, 32) considérés depuis un sens perpendiculaire à un des côtés longitudinaux (27, 28), de redan pour la réception de la surface oblique d'un profilé de coffrage du premier groupe (2), dans lequel le système de coffrage (1) se compose de profilés de coffrage (7 à 26, 65) de longueurs fixes de sorte que tout coffrage quelconque puisse être construit, en particulier au centimètre près, à partir du système de coffrage (1) de profilés de coffrage (7 à 26, 65), **caractérisé en ce que** les profilés de coffrage présentent respectivement au moins un moyen (44) pour la fixation amovible des profilés de coffrage sur un sol (39), dans lequel les moyens (44) pour la fixation amovible comportent un élément d'actionnement (45) accessible de leur côté supérieur (42, 43) en position d'utilisation des profilés de coffrage.

2. Système de coffrage (1) selon la revendication 1, dans lequel les profilés de coffrage (7 à 24, 65) du deuxième groupe (3) présentent à un côté longitudinal (27, 28), de préférence précisément à un seul côté longitudinal (27), une surface oblique (35) en saillie pour la réalisation d'un biseau dans une partie préfabriquée en béton.

3. Système de coffrage (1) selon la revendication 1 ou 2, dans lequel le premier sous-groupe (4) comporte des profilés de coffrage (7 à 13) avec des longueurs (51) de 49, 50, 51, 52, 53, 54 et 55 cm.

4. Système de coffrage (1) selon l'une des revendications 1 à 3, dans lequel le deuxième sous-groupe (5) comporte des profilés de coffrage (14 à 20) avec des longueurs (52) de 49, 56, 63, 70, 77, 84, et 91 cm.

5. Système de coffrage (1) selon l'une des revendications 1 à 4, dans lequel le troisième sous-groupe (6) comporte des profilés de coffrage (21 à 24, 65) avec des longueurs (53) de 49, 98, 147, 196 et 294 cm.

6. Système de coffrage (1) selon l'une des revendications 1 à 5, dans lequel la surface oblique (35) pour la réalisation d'un biseau dans une partie préfabriquée en béton fait un angle (37) d'environ 45° avec le côté longitudinal (27, 29, 30) d'un profilé de coffrage (7 à 13, 21 à 26, 65) et présente, dans une section transversale parallèle au côté transversal, de préférence une longueur (38) entre 10 et 20 mm, de manière particulièrement préférée d'environ 15 mm.

7. Système de coffrage (1) selon l'une des revendications 1 à 6, dans lequel le redan (36) est réalisé pour la réception de la surface oblique d'un profilé de coffrage du premier groupe (2) de manière sensiblement correspondante à la géométrie (37, 38) de la surface oblique (35).

8. Système de coffrage (1) selon l'une des revendications 1 à 7, dans lequel les profilés de coffrage (7 à 26, 65) peuvent être agencés dans leur position d'utilisation sur un sol (39), présentent respectivement un côté inférieur (40, 41) tourné vers le sol et un côté supérieur (42, 43) espacé de celui-ci, et la surface oblique (35) et le redan (36) pour la réception de la surface oblique sont réalisés sur le côté inférieur respectif des profilés de coffrage de manière contiguë au côté longitudinal ou au côté transversal.

9. Système de coffrage (1) selon l'une des revendications 1 à 8, dans lequel les moyens (44) pour la fixation amovible comportent des moyens magnétiques (46) qui peuvent être agencés dans une première et dans une deuxième position de fonctionnement, dans lequel les moyens magnétiques présentent dans la première position de fonctionnement une première distance (47) du sol et dans la deuxième position de fonctionnement une deuxième distance (48) du sol, différente de la première distance, et dans lequel la deuxième distance est de préférence égale à zéro.

10. Coffrage (61) de profilés de coffrage (7 à 26, 65) du système de coffrage (1) selon l'une des revendications 1 à 9 sur un sol (39).

11. Coffrage (61) selon la revendication 10, se composant au moins d'un profilé de coffrage (7 à 13) du premier sous-groupe (4) et d'un profilé de coffrage (14 à 20) du deuxième sous-groupe (5), dans lequel les profilés de coffrage (7 à 20) sont orientés les uns par rapport aux autres de telle manière que les deux côtés longitudinaux (27, 28) se trouvent respectivement sensiblement dans le même plan et le côté transversal (32) du profilé de coffrage du premier sous-groupe et le côté transversal (31) du profilé de coffrage du deuxième sous-groupe qui présente le redan (36), soient dirigés respectivement vers l'extérieur.

12. Coffrage (61) selon la revendication 11, dans lequel au moins un profilé de coffrage (21 à 24, 65) du troisième sous-groupe (6) est agencé entre le profilé de coffrage (7 à 13) du premier sous-groupe (4) et le profilé de coffrage (14 à 20) du deuxième sous-groupe (5).

13. Coffrage (61) selon la revendication 11 ou 12, dans lequel chaque profilé de coffrage (25, 26) du premier groupe (2) est agencé avec un côté longitudinal (29, 30) tourné vers le côté transversal (32, 31) dirigé vers l'extérieur du profilé de coffrage du premier ou du deuxième sous-groupe.
